# EUROPÄISCHE PATENTSCHRIFT

(11) **EP 0 187 978 B1**
(45) Veröffentlichungstag und Bekanntmachung des Hinweises auf die Patenterteilung: **15.03.1989**
(21) Anmeldenummer: 85116094.5
(22) Anmeldetag: 17.12.1985
(51) Int. Cl.: H01R 13/625

(54) **Gehäuse für Steckverbinder mit Druckkontakten**
Housing for plug connector with pressure contacts
Boîtier pour connecteur affiche à contacts à pression

(30) Priorität: 12.01.1985 DE 8500664 U
(43) Veröffentlichungstag der Anmeldung: 23.07.1986
(73) Patentinhaber: Schaltbau Gesellschaft mbH, D-81677 München (DE)
(72) Erfinder: Keller, Gerhard, D-8011 Vaterstetten (DE)
(74) Vertreter: Jakob, Peter H., Dipl.-Ing.

(56) Entgegenhaltungen:
- EP-A- 0 053 050
- GB-A- 2 074 398
- US-A- 4 483 579

## Beschreibung

Die Erfindung bezieht sich auf einen Steckverbinder mit Druckkontakten, mit einem aus Dose und Stecker bestehendem Gehäuse, das im gesteckten Zustand mit einem Bajonettverschluß zusammengehalten wird, wobei das Dosengehäuse aus antimagnetischem, rostfreiem Stahl besteht und auf dem Dosengehäuse Bajonettnuten verlaufen, während an dem Steckergehäuse zugehörige Bajonettstifte vorgesehen sind.

Bei Steckverbindern der oben beschriebenen Art besteht die Schwierigkeit, daß die Forderung nach einer Mindestzahl von Steckzyklen bisher nur durch Verwendung von Gehäuseteilen aus antimagnetischem, rostfreiem Stahl zu verwirklichen war. Andererseits war es mit diesen Materialien nicht möglich, die häufig geforderte hohe Abschirmung zu erzielen. So erreicht man bei einem bestimmten Steckertyp bei Verwendung von Stahl der Sorte x12CrNi 188 für Stecker und Dose lediglich eine Schirmwirkung von nicht ganz 60 dB. Die häufig geforderte Schirmwirkung von mehr als 70 dB war dabei nur mit besonderen Bemühungen zu verwirklichen. Die Verwendung von gutleitendem Aluminium für Stecker und Dose scheiterte an der geforderten Lebensdauer nach Steckzyklen.

Der Erfindung liegt die Aufgabe zugrunde, einen Steckverbinder anzugeben, der sowohl die erforderliche Lebensdauer als auch die geforderte Abschirmung erbringt.

Diese Aufgabe wird erfindungsgemäß dadurch gelöst, daß das Steckergehäuse elektrisch gut leitend aus Aluminium oder Messing besteht und daß die Bajonettstifte aus verschleißfestem Material ausgebildet und in das Steckergehäuse eingesetzt sind.

Da der schnelle Verschleiß von Steckerteilen aus Aluminium gewöhnlich durch Abrieb im Bajonettverschluß auftritt, ermöglicht es die Lehre der Neuerung, für den Bajonettverschluß Stahlteile zu verwenden, während das Steckergehäuse als Aluminium aufgrund der verbesserten Leitfähigkeit die erforderliche Abschirmung sicherstellt.

Die Fig. zeigt in zum Teil schematischer Darstellung ein Ausführungsbeispiel eines Steckverbinders nach der Neuerung. Mit 1 ist das herkömmlich aus rostfreiem, antimagnetischem Stahl gefertigte Dosengehäuse bezeichnet, das drei Bajonettnuten trägt, deren eine in der Fig. dargestellt und mit 2 bezeichnet ist. Der Steckerkörper 4 ist teilweise geschnitten dargestellt, um die Lage von drei Bajonettstiften darzustellen. Die Bajonettstifte 5 greifen in die im linken Teil der Fig. nicht erkennbaren Bajonettnuten ein, während der Bajonettstift 7 in die Bajonettnut 2 eingreift.

## Patentansprüche

Steckverbinder mit Druckkontakten, mit einem aus Dose und Stecker bestehendem Gehäuse, das im gesteckten Zustand mit einem Bajonettverschluß zusammengehalten wird, wobei das Dosengehäuse (1) aus antimagnetischem, rostfreien Stahl besteht und auf dem Dosengehäuse Bajonettnuten (2) verlaufen, während an dem Steckergehäuse zugehörige Bajonettstifte vorgesehen sind, dadurch gekennzeichnet, daß das Steckergehäuse (4) elektrisch gut leitend aus Aluminium oder Messing besteht und daß die Bajonettstifte (5, 6, 7) aus verschleißfestem Material ausgebildet und in das Steckergehäuse (4) eingesetzt sind.

## Claims

Plug-in connector having pressure contacts, having a housing which comprises a socket and a plug and, in the plugged condition, is held together by a bayonet joint, the socket housing (1) consisting of anti-magnetic, stainless steel, and bayonet grooves (2) extending on the socket housing, and associated bayonet pins being provided on the plug housing, characterized in that the plug housing (4) consists of aluminium or brass, providing good electrical conductivity, and in that the bayonet pins (5, 6, 7) are formed of wearresistant material and are placed in the plug housing (4).

## Revendications

Boîtier (1) comportant une prise de courant et des fiches pour conducteur à fiches à contacts à pression, qui est maintenu assemblé, lorsqu'il est emboîté, par un emboîtement à baïonnette, une ou plusieurs encoches de baïonnette (2) s'étendant sur le boîtier de prise de courant en acier inoxydable anti-magnétique, boîtier caractérisé en ce que, dans le boîtier (4), des fiches, électriquement bon conducteur, en aluminium ou en laiton, sont insérées une ou plusieurs broches de baïonnette (5, 6, 7) en un matériau résistant à l'usure.
